# EUROPÄISCHE PATENTSCHRIFT

(11) **EP 4 444 503 B1**
(45) Veröffentlichungstag und Bekanntmachung des Hinweises auf die Patenterteilung: **15.04.2026**
(21) Anmeldenummer: 22830463.0
(22) Anmeldetag: 05.12.2022
(51) Int. Cl.: B25D 9/04, B25D 9/12, B25D 17/06

(54) **BOHRHAMMER UND VERFAHREN ZUM TIEFBOHREN**
DRILL HAMMER AND DEEP DRILLING METHOD
MARTEAU PERFORATEUR ET PROCÉDÉ DE PERÇAGE PROFOND

(30) Priorität: 07.12.2021 DE 102021213908
(43) Veröffentlichungstag der Anmeldung: 16.10.2024
(73) Patentinhaber: Fraunhofer-Gesellschaft zur Förderung der angewandten Forschung e.V., 80686 München (DE)
(72) Erfinder: HAHN, Simon, 44801 Bochum (DE); SCHROER, GENANNT FLEUTERT, Philipp, 44801 Bochum (DE); WITTIG, Volker, 44801 Bochum (DE); BUNK, Marian, 44801 Bochum (DE)
(86) Internationale Anmeldenummer: PCT/EP2022/084384
(87) Internationale Veröffentlichungsnummer: WO 2023/104701

(56) Entgegenhaltungen:
- EP-A1- 2 902 154
- GB-A- 2 035 183
- US-A- 4 974 494

## Beschreibung

Die Erfindung betrifft einen Bohrhammer mit zumindest einem Zylinder, in welchem zumindest ein Kolben axial zwischen einer oberen und einer unteren Endlage verschiebbar gelagert ist, wobei der Zylinder zumindest eine untere Fluidzuführung aufweist, welcher ein Antriebsfluid zyklisch zuführbar ist. Weiterhin betrifft die Erfindung ein Verfahren zum Tiefbohren mit einem Bohrhammer mit zumindest einem Zylinder, in welchem zumindest ein Kolben axial zwischen einer oberen und einer unteren Endlage verschiebbar gelagert ist, wobei der Zylinder zumindest eine untere Fluidzuführung aufweist, welcher ein Antriebsfluid zyklisch zugeführt wird. Vorrichtungen und Verfahren dieser Art werden für Tiefbohrungen eingesetzt, beispielsweise um harte Gesteinsschichten wirtschaftlich zu bohren. Solche Tiefbohrungen können beispielsweise in der Öl- oder Gasförderung, in der Geothermie oder als Erkundungsbohrung im Bergbau eingesetzt werden.

Aus J.-M. Peng, Q.-L. Yin, G.-L. Li, H. Liu und W. Wang: "The effect of actuator parameters on the critical flow velocity of a fluidic amplifier", Applied Mathematical Modelling 37 (2013) 7741 ist ein Bohrhammer bekannt, bei welchem ein Kolben in einem Zylinder gleitet. Die Kolbenbewegung wird über eine Pleuelstange bzw. eine Schubstange auf das Bohrwerkzeug übertragen. Zum Antrieb des Kolbens dient ein Antriebsfluid, beispielsweise die zum Austrag des Bohrkleins verwendete Spülflüssigkeit. Das Antriebsfluid wird alternierend von unten und von oben in den Zylinder eingebracht, sodass eine entsprechende Kolbenbewegung induziert wird.

Dieser bekannte Bohrhammer weist den Nachteil auf, dass die Dichtungen zwischen Kolben und Zylinder einerseits und zwischen der Pleuelstange und dem Zylinderboden andererseits stark belastet sind und hierdurch nur eine geringe Lebensdauer aufweisen, insbesondere wenn eine mit Partikeln versetzte, abrasive Spülflüssigkeit als Antriebsfluid verwendet wird. Aufgrund der begrenzten Lebensdauer ist die Anwendung des bekannten Bohrhammers auf wenige Spezialfälle und/oder einige Bohrabschnitte einer Tiefbohrung begrenzt. Somit erlaubt der bekannte Bohrhammer zwar hohe Bohrfortschritte in harten Gesteinsschichten, erfordert jedoch bei größeren Bohrarbeiten einen häufigen Werkzeugwechsel, da die Standzeit begrenzt ist.

EP 2 902 154 A1 offenbart ein Schlagwerk, bei welchem ein Schlagkolben in einem Gehäuse gleitend geführt ist; der Kolben ist mit einer Feder im Zylinder befestigt und wird mit Druckluft beaufschlagt.

Ausgehend vom Stand der Technik liegt der Erfindung die Aufgabe zugrunde, ein Bohrwerkzeug anzugeben, welches längere Standzeiten und/oder eine verbesserte Leistung aufweist.

Die Aufgabe wird erfindungsgemäß durch eine Vorrichtung gemäß Anspruch 1 und ein Verfahren nach Anspruch 11 gelöst.

Vorteilhafte Weiterbildungen der Erfindung finden sich in den Unteransprüchen.

Gemäß einem Aspekt der Erfindung wird ein Bohrhammer vorgeschlagen, welcher zumindest einen Zylinder aufweist. Der Zylinder ist in einem Gehäuse ausgebildet, welches beispielsweise aus einem Metall oder aus einer Legierung gefertigt sein kann. In der Zylinderwandung können optional Fluidkanäle ausgebildet sein, beispielsweise um ein Antriebsfluid auf die dem Bohrwerkzeug zugewandte Unterseite des Kolbens bzw. des Zylinders zu transportieren und/oder um Spülflüssigkeit zum Bohrwerkzeug zu transportieren. Das Gehäuse kann in einigen Ausführungsformen der Erfindung modular aus mehreren, miteinander gefügten Einzelteilen aufgebaut sein. Der Querschnitt des Gehäuses kann polygonal oder rund sein. In der Regel weist das Gehäuse und der im Gehäuse ausgebildete Zylinder eine größere Länge auf als dessen Durchmesser. Der Außendurchmesser des Gehäuses kann zwischen etwa 5 cm und etwa 40 cm betragen. Das Gehäuse kann durch spanende Bearbeitung oder durch Urformen hergestellt sein.

Innerhalb des Zylinders ist zumindest ein Kolben aufgenommen, welcher axial zwischen einer oberen und einer unteren Endlage verschiebbar gelagert ist. Der Kolben kann ebenfalls aus einem Metall oder einer Legierung gefertigt sein. Der Kolben kann in einigen Ausführungsformen der Erfindung an seiner Stirnseite Anschlagelemente aus einem weicheren Material aufweisen, beispielsweise einem duktilen Metall oder einem Polymer oder einem Elastomer. In anderen Ausführungsformen der Erfindung kann der Kolben an seiner Stirnseite mit einer Hartschicht versehen sein, um vorzeitigen Verschleiss zu verhindern. Die Mantelfläche eines zylindrischen Kolbens kann mit einer Verschleißschutzschicht und/oder einer reibungsvermindernden Beschichtung versehen sein, welche den Verschleiß des Kolbens reduzieren kann. In gleicher Weise kann die Innenseite des Zylinders mit einer optionalen reibungs- und/oder verschleißmindernden Beschichtung versehen sein. Eine solche Beschichtung kann ausgewählt sein aus TiN oder Hartchrom oder CrN oder einem Oxid oder diamantartigem Kohlenstoff (DLC).

Der Zylinder weist zumindest eine untere Fluidzuführung auf, welcher ein Antriebsfluid zyklisch zuführbar ist. Das Antriebsfluid wird bei Betrieb des Bohrhammers mit einem Druck zugeführt, welcher hinreichend ist, den Kolben innerhalb des Zylinders gegen die Schwerkraft anzuheben, sodass dieser unter seinem Eigengewicht wieder herabfällt. Hierdurch kann eine Schlagenergie erzeugt werden, welche auf ein Bohrwerkzeug übertragen werden kann und zur Zertrümmerung des im Bohrkanal liegenden Gesteins führt.

Der Zylinder ist mit einem oberen Deckel und einem unteren Deckel verschlossen, wobei der Kolben in der unteren Endlage auf der Innenseite des unteren Deckels aufliegt bzw. dynamisch anschlägt. In einigen Ausführungsformen der Erfindung ist der untere Deckel verschlossen und weist insbesondere auch keine Durchführung für eine Pleuelstange bzw. eine Schubstange auf. Die Schlagenergie wird somit ausschließlich vom Kolben über den unteren Deckel auf das Bohrwerkzeug übertragen. Hierdurch wird eine verschleißanfällige Dichtung der Durchführung durch den unteren Deckel eingespart, sodass die Standzeit des Bohrhammers verlängert sein kann, insbesondere dann, wenn der Antrieb durch ein partikelhaltiges Antriebsfluid erfolgt, welches beispielsweise auch als Spülflüssigkeit dienen kann. Darüber hinaus kann der Druck des Antriebsfluides über eine größere Fläche am Kolben angreifen, so dass der Wirkungsgrad des Bohrhammers erhöht sein kann.

In einigen Ausführungsformen der Erfindung kann der Bohrhammer zusätzlich eine obere Fluidzuführung enthalten. Diese erlaubt es, den Kolben durch Beaufschlagung mit einem Antriebsfluid aktiv nach unten zu bewegen, sodass die Schlagenergie und damit der Bohrfortschritt vergrößert sein kann. In einigen Ausführungsformen der Erfindung kann das Antriebsfluid durch die obere Fluidzuführung mit höherem Druck in den Zylinder gefördert werden als durch die untere Fluidzuführung. Dies erlaubt ein materialschonendes Anheben des Kolbens zur Vorbereitung des Schlages und eine kraftvolle Abwärtsbewegung mit hoher Schlagenergie. Weiterhin kann der Kolben auch dann eine Schlagenergie auf das Bohrwerkzeug ausüben, wenn die Bohrung horizontal verläuft und der Kolben nicht durch die Schwerkraft herunterfällt.

In einigen Ausführungsformen der Erfindung kann die untere Fluidzuführung als erster Kanal ausgebildet sein, welcher durch den oberen Deckel und die Zylinderwandung und den unteren Deckel geführt ist. Hierdurch ergibt sich ein kompakter Aufbau des Bohrhammers. Durch die Integration der Fluidzuführung innerhalb des Gehäuses wird eine Beschädigung außenliegender Leitungen vermieden. Aufgrund des modularen Aufbaus können Verschleißteile des Bohrhammers schnell und kostengünstig auch auf der Baustelle getauscht werden.

In einigen Ausführungsformen der Erfindung kann die obere Fluidzuführung als zweiter Kanal ausgebildet sein, welcher durch den oberen Deckel geführt ist. Durch die Integration der Fluidzuführung innerhalb des Gehäuses wird eine Beschädigung außenliegender Leitungen vermieden.

In einigen Ausführungsformen der Erfindung enthält der Bohrhammer weiterhin einen Spülkanal, durch welchen das Antriebsfluid aus dem Zylinder austragbar ist. Das Antriebsfluid kann dann über den Spülkanal zum Bohrwerkzeug geführt werden, sodass das entstehende Bohrklein durch die Spülflüssigkeit abgeführt werden kann. In einigen Ausführungsformen der Erfindung kann das Antriebsfluid Partikel enthalten, welche den abrasiven Verschleiß des zu bohrenden Gesteins vergrößern und dadurch den Bohrfortschritt beschleunigen. Die Partikel können einen Durchmesser von weniger als etwa 200 µm oder weniger als etwa 100 µm oder weniger als etwa 80 µm oder weniger als etwa 50 µm aufweisen.

In einigen Ausführungsformen der Erfindung kann eine Außenseite des unteren Deckels mit einem Bohrwerkzeug in Kontakt stehen. Durch den Verzicht auf Pleuelstangen bzw. Schubstangen wird die Schlagenergie, welche beim Auftreffen des Kolbens auf der Innenseite des unteren Deckels entsteht, unmittelbar über die Außenseite des unteren Deckels auf das Bohrwerkzeug übertragen. Hierdurch ergibt sich ein kompakter und mechanisch einfacher Aufbau des Bohrhammers.

Zwischen der gesamten Mantelfläche des Kolbens und der Innenwand des Zylinders ist ein Ringspalt ausgebildet, d. h. der Ringspalt weist eine Länge auf welche der Länge des Kolben entspricht. Der Ringspalt weist eine Höhe H auf, welche der Differenz des Innenradius des Zylinders und des Außenradius des Kolbens entspricht. Die Höhe H des Ringspaltes ist so groß gewählt, dass Partikel innerhalb des Antriebsfluides den Ringspalt passieren können. Da sich somit zwischen Kolben und Zylinder ein Flüssigkeitsfilm ausbilden kann, wird eine effektive Schmierung der Kolben-/Zylinderpaarung erreicht, welche den Verschleiß des Bohrhammers reduziert und für lange Standzeiten sorgt. Darüber hinaus kann die Fertigung des Bohrhammers vereinfacht sein, weil eine eng tolerierte Passung der Kolben-/Zylinderpaarung vermieden wird.

Zwischen der Mantelfläche des Kolbens und der Innenwand des Zylinders ist ein Ringspalt ausgebildet, welcher eine Spalthöhe H aufweist mit $H > 2 ⋅ \left({R}_{a , Zylinder}+{R}_{a , Kolben}\right) + 3 ⋅ {D}_{Partikel} ,$ wobei *R_{a,Zylinder}* und *R_{a,Kolben}* die Mittenrauwerte der Mantelfläche des Kolbens und der Innenwand des Zylinders bezeichnen und *D_{Partikel}* die maximale Partikelgröße im Antriebsfluid bezeichnet. In einigen Ausführungsformen der Erfindung kann der Mittenrauwert der Mantelfläche des Kolbens und der Innenwand des Zylinders jeweils zwischen etwa 3 µm und etwa 25 µm betragen. In einigen Ausführungsformen der Erfindung kann die maximale Partikelgröße im Antriebsfluid zwischen etwa 50 µm und 200 µm oder zwischen etwa 90 µm und etwa 110 µm liegen. Die Spalthöhe des Ringspaltes, welche die Differenz zwischen dem Innenradius des Zylinders und dem Außenradius des Kolbens darstellt, ist somit so gewählt, dass die Partikel der Spülflüssigkeit den Ringspalt passieren können und/oder der Flüssigkeitsfilm eine hinreichende Dicke aufweist, um ein verschleißarmes Gleiten der Kolben-/Zylinderpaarung zu ermöglichen.

In einigen Ausführungsformen der Erfindung kann zwischen der Mantelfläche des Kolbens und der Innenwand des Zylinders ein Ringspalt ausgebildet sein, welcher eine Spalthöhe von etwa 45 µm bis etwa 1500 µm aufweist. In anderen Ausführungsformen der Erfindung kann die Spalthöhe zwischen etwa 50 µm und etwa 500 µm gewählt sein. In wiederum anderen Ausführungsformen der Erfindung kann die Spalthöhe zwischen etwa 500 µm bis etwa 1000 µm betragen. Die genannten Spalthöhen sind mit geringem Fertigungsaufwand herstellbar, sodass der erfindungsgemäße Bohrhammer gegenüber bekannten Bohrhämmern einfacher herstellbar sein kann und auch unter rauen Betriebsbedingungen dauerhaft einsetzbar bleibt.

In einigen Ausführungsformen der Erfindung kann der Kolben eine Länge von etwa 10 cm bis etwa 60 cm oder von etwa 20 cm bis etwa 40 cm oder von etwa 40 cm bis etwa 60 cm aufweisen. Der Kolben ist somit wesentlich länger als bei bekannten Bohrhämmern. Die Länge des Kolbens erhöht den Strömungswiderstand innerhalb des Ringspaltes, sodass Druckverluste reduziert sind und der Kolben trotz der gegenüber dem Stand der Technik vergrößerten Spalthöhe durch das Antriebsfluid angetrieben werden kann.

In einigen Ausführungsformen der Erfindung befindet sich zwischen dem Kolben und der Zylinderwand kein Dichtelement. Hierdurch kann die Standzeit erhöht sein, weil auf ein verschleißbehaftetes Bauteil verzichtet werden kann.

In einigen Ausführungsformen der Erfindung kann der Druckverlust *dP_{Spalt}* des Antriebsfluides im Ringspalt bei Betrieb des Bohrhammers größer sein als der Quotient der Gewichtskraft *F_{g}* des Kolbens und der Querschnittsfläche A des Kolbens, d. h. ${dP}_{Spalt} > \frac{{F}_{g}}{A}$*.* Die auf den Kolben einwirkende Kraft ergibt sich aus dem Druck des Antriebsfluides und der Stirnfläche des Kolbens. Diese muss zumindest im Falle der unteren Fluidzuführung so groß sein, dass die Gewichtskraft des Kolbens aufgebracht werden kann, um den Kolben nach oben zu bewegen. Da das Antriebsfluid durch den Ringspalt am Kolben vorbeiströmen kann, baut sich unterhalb des Kolbens kein größerer Druck auf als der Druckverlust im Ringspalt. Dieser Druckverlust ist nach der Darcy-Weissbach-Formel proportional zum Aspektverhältnis von Kolbenlänge und Spalthöhe, der Rohrreibungszahl der Strömung, der Dichte des Antriebsfluides und dem Quadrat der Strömungsgeschwindigkeit des Antriebsfluides.

In einigen Ausführungsformen der Erfindung enthält der Bohrhammer weiterhin zumindest eine Hydraulikpumpe, welche dazu eingerichtet ist, das Antriebsfluid in den Zylinder zu fördern. Eine Hydraulikpumpe kann über einen hydraulischen Wechselschalter mit der oberen und der unteren Fluidzuführung des Zylinders gekoppelt sein, sodass das Antriebsfluid alternierend oberhalb und unterhalb des Kolbens zugeführt wird und den Kolben entsprechend bewegt.

Die Hydraulikpumpe kann Teil des Bohrhammers sein und mit diesem zusammen in das Bohrloch abgesenkt werden. In einigen Ausführungsformen der Erfindung kann die Hydraulikpumpe an der Oberfläche verbleiben und über eine Rohr- oder Schlauchleitung mit dem Bohrhammer verbunden sein.

In einigen Ausführungsformen der Erfindung kann die Hydraulikpumpe selbst wiederum durch eine Spülflüssigkeit hydraulisch angetrieben werden. Dies erlaubt es, für die Spülflüssigkeit einerseits und für das Antriebsfluid des Bohrhammers andererseits unterschiedliche Flüssigkeiten zu verwenden. Beispielsweise kann die Spülflüssigkeit Wasser sein, welches mit abrasiven Partikeln versehen ist. Das Antriebsfluid des Bohrhammers kann beispielsweise partikelfreies, klares Wasser sein, ein Alkohol und/oder ein Öl. Als Hydraulikpumpe kann in diesem Fall eine Kreiselpumpe, eine Zahnradpumpe oder eine Kolbenpumpe verwendet werden. Zum Antrieb dieser Pumpe kann eine Turbine oder eine invers wirkende Zahnradpumpe verwendet werden, welche von der Spülflüssigkeit durchströmt wird und auf diese Weise aus der Strömungsenergie der Spülflüssigkeit mechanische Antriebsleistung für die Hydraulikpumpe des Antriebsfluides generiert, ähnlich wie ein Abgasturbolader bei einer Brennkraftmaschine.

In einigen Ausführungsformen der Erfindung kann der Bohrhammer weiterhin ein Schaltelement enthalten, welches die Zufuhr des Antriebsfluides zum Zylinder unterbricht, wenn der Bohrhammer mit seinem daran befestigten Bohrwerkzeug nicht in Eingriff mit einer Gesteinsschicht steht. Sobald der Bohrhammer axial belastet wird, kann das Schaltelement das Antriebsfluid freigeben, sodass der Bohrhammer eingeschaltet wird. Dies erlaubt es, den Bohrhammer im Bohrloch abzusenken, während diesem eine Spülflüssigkeit zugeführt wird.

In einigen Ausführungsformen der Erfindung enthält das Schaltelement ein zylindrisches Gehäuse mit einem darin gleitend gelagerten Steuerkolben, wobei das Gehäuse einen Zulauf auf seiner Oberseite aufweist. Das Gehäuse enthält weiterhin einen ersten Ablauf an einer Seitenwand, über welchen die Spülflüssigkeit über einen Spülkanal auf die Vorderseite des Bohrhammers bzw. zum Bohrwerkzeug geleitet wird. Darüber hinaus enthält das Schaltelement einen zweiten Ablauf, welcher innerhalb des Steuerkolbens angeordnet ist und über welchen das Antriebsfluid dem Bohrhammer zugeführt wird. Der Steuerkolben ist mit einer Druckfeder im Gehäuse gelagert, sodass dieser den ersten Ablauf freigibt. Bei axialer Belastung des Schaltelementes fährt der Steuerkolben gegen die Federkraft ein, sodass der erste Ablauf durch den Kolben verschlossen wird. Die Spülflüssigkeit wird sodann durch den Bohrhammer geführt und schaltet das Schlagwerk ein.

Nachfolgend soll die Erfindung anhand von Figuren ohne Beschränkung des allgemeinen Erfindungsgedankens näher erläutert werden. Dabei zeigt
- Figur 1: einen bekannten Bohrhammer.
- Figur 2: zeigt das Funktionsprinzip eines erfindungsgemäßen Bohrhammers.
- Figur 3: zeigt schematisch den konstruktiven Aufbau eines erfindungsgemäßen Bohrhammers in einer ersten Ausführungsform.
- Figur 4: zeigt schematisch den konstruktiven Aufbau eines erfindungsgemäßen Bohrhammers in einer zweiten Ausführungsform.
- Figur 5: zeigt schematisch den konstruktiven Aufbau eines erfindungsgemäßen Bohrhammers in einer dritten Ausführungsform.
- Figur 6: zeigt eine mögliche Ausführungsform eines Schaltelementes.

Anhand der Figur 1 wird ein bekannter Bohrhammer 1 näher erläutert. Der Bohrhammer 1 ist dazu eingerichtet und bestimmt, eine Tiefbohrung in der Erdkruste 45 vorzunehmen. Die Tiefbohrung kann beispielsweise eine bergbauliche oder wissenschaftliche Erkundungsbohrung sein oder eine Bohrung zur Ausbeutung von Bodenschätzen wie Erdöl oder Erdgas. In einigen Ausführungsformen der Erfindung kann die Tiefbohrung der Wärmegewinnung durch Geothermie dienen. Die Tiefbohrung kann in etwa senkrecht oder auch geneigt bzw. waagerecht verlaufen.

Zur Herstellung der Tiefbohrung 46 ist ein Bohrwerkzeug 4 vorgesehen, welches an seiner Stirnseite 465 optional mit Schneiden ausgestattet sein kann. Das Bohrwerkzeug 4 kann mittels eines nicht dargestellten Antriebes in Rotation versetzt werden. Darüber hinaus hat es sich als vorteilhaft erwiesen, insbesondere beim Bohren von Hartgestein Schläge in axialer Richtung auf das Bohrwerkzeug 4 auszuüben, sodass das Hartgestein zertrümmert wird und zusammen mit einer Spülflüssigkeit als Bohrmehl abtransportiert werden kann.

Zur Erzeugung der Schlagenergie dient ein Zylinder 2, in welchem ein Kolben 10 axial verschiebbar gelagert ist. Der Zylinder 2 weist eine untere Fluidzuführung 21 und eine obere Fluidzuführung 22 auf. Darüber hinaus ist der Zylinder 2 auf der dem Bohrwerkzeug 4 zugewandten Seite mit einem unteren Deckel 23 verschlossen. Auf der dem Bohrwerkzeug gegenüberliegenden Seite ist ein oberer Deckel 24 vorhanden.

Zur Erzeugung eines Schlages wird über die untere Fluidzuführung 21 ein Antriebsfluid unter Druck in den Raum zwischen Kolben und unteren Deckel 23 eingeführt, sodass sich der Kolben in Richtung des oberen Deckels 24 bewegt. Wenn der Kolben den oberen Umkehrpunkt erreicht hat, wird der oberen Fluidzuführung 22 ein Antriebsfluid zugeführt, welches den Kolben 10 innerhalb des Zylinders 2 nach unten bewegt. Die so erzeugte Schlagenergie wird über eine Pleuelstange 101 auf das Bohrwerkzeug 4 übertragen. Hierzu ist im unteren Deckel 23 eine Durchführung 235 vorhanden, in welcher die Pleuelstange 101 axial verschiebbar und dichtend aufgenommen ist. Die Länge des Kolbens des bekannten Bohrhammers 1 beträgt etwa 4 cm.

Um den Zylinder 2 alternierend durch die untere Fluidzuführung 21 und die obere Fluidzuführung 22 mit Antriebsfluid zu beaufschlagen, steht ein hydraulischer Wechselschalter 3 zur Verfügung. Dem hydraulischen Wechselschalter wird das Antriebsfluid über eine nicht dargestellte Pumpe mit erhöhtem Druck zugeführt, sodass dieses alternierend über einen ersten Ausgang 31 und einen zweiten Ausgang 32 des hydraulischen Wechselschalters 3 austritt, welche jeweils mit der unteren Fluidzuführung 21 und der oberen Fluidzuführung 22 verbunden sind. Als Antriebsfluid wird bevorzugt eine Spülflüssigkeit verwendet, welche im Wesentlichen Wasser enthält, in welches abrasive Partikel dispergiert sind. Die Spülflüssigkeit kann teilweise am hydraulischen Wechselschalter 3 über nicht dargestellte Spülkanäle vorbeigeführt werden, um unmittelbar im Bohrloch 46 das Bohrwerkzeug 4 zu kühlen, entstehendes Bohrmehl abzutransportieren und durch den durch die Partikel erzeugten abrasiven Verschleiß den Bohrfortschritt zu beschleunigen. Darüber hinaus kann die Spülflüssigkeit vollständig oder teilweise zum Antrieb des Bohrhammers Verwendung finden, wie vorstehend beschrieben. Das aus dem Zylinder 2 ausgestoßene Antriebsfluid kann ebenfalls über nicht dargestellte Spülkanäle in Richtung des Bohrwerkzeuges 4 ausgestoßen oder auch unmittelbar zur Oberfläche zurückgeführt werden.

Der in Figur 1 gezeigte, bekannte Bohrhammer weist den Nachteil auf, dass zwischen dem Kolben 10 und dem Zylinder 2 eine eng tolerierte Passung hergestellt werden muss, um einerseits ein leichtes Gleiten des Kolbens 10 im Zylinder 2 zu ermöglichen und andererseits eine hinreichende Dichtigkeit zwischen beiden Bauteilen zu erreichen. Üblich werden zusätzlich Dichtungselemente eingesetzt, beispielsweise in Form einer metallischen Dichtung aus duktilem Material oder eine Elastomerdichtung. Wird eine partikelhaltige Spülflüssigkeit als Antriebsfluid verwendet, so wird gleichwohl die mit hoher Präzision gefertigte Kolben-/Zylinderpaarung durch abrasiven Verschleiß rasch zerstört. Der häufige Austausch des Bohrhammers 1 nach kurzem Betrieb macht den Einsatz für viele Anwendungsfälle unwirtschaftlich und erfordert häufige Unterbrechungen des Bohrfortschrittes, in welchen der Bohrhammer zum Austausch oder zur Wartung an die Oberfläche geholt werden muss.

Dasselbe Problem ergibt sich an der Durchführung 235 im unteren Deckel 23. Auch dort muss mittels eng tolerierter Passungen und zusätzlicher Dichtelemente sichergestellt werden, dass der über die untere Fluidzuführung 21 eingeleitete Druck auch tatsächlich auf den Kolben 10 einwirkt und nicht durch die Öffnung 235 aus dem Zylinder 2 austritt. Auch diese Passung bzw. das darin eingesetzte Dichtelement muss mit hoher Präzision gefertigt sein und unterliegt einem starken abrasiven Verschleiß durch die als Antriebsfluid eingesetzte Spülflüssigkeit. Schließlich weist der in Figur 1 dargestellte Bohrhammer den Nachteil auf, dass der Kolben 10 und die Pleuelstange 101 aufgrund der doppelten Lagerung im Zylinder 2 und im unteren Deckel 23 bei seitlicher Belastung des Bohrwerkzeuges zum Verklemmen neigt. Auch in diesem Fall muss die Arbeit unterbrochen und der Bohrhammer 1 zur Oberfläche geholt werden.

Ausgehend vom Stand der Technik liegt der Erfindung somit die Aufgabe zugrunde, einen Bohrhammer anzugeben, welcher zuverlässiger betrieben werden kann, sodass der Bohrfortschritt beschleunigt wird. Darüber hinaus soll der Bohrhammer 1 eine höhere Standfestigkeit aufweisen. Die hierzu aufgefundene Lösung wird anhand der Figuren 2 bis 6 näher erläutert. Dabei zeigt Figur 2 das Funktionsprinzip. Anhand der Figuren 3 bis 6 werden drei Ausführungsformen der Erfindung näher erläutert.

Figur 2 zeigt das Funktionsprinzip des Bohrhammers 1 nach einem Aspekt der Erfindung. Gleiche Bestandteile der Erfindung sind mit gleichen Bezugszeichen versehen. Auch der Bohrhammer 1 nach Figur 2 umfasst ein Bohrwerkzeug 4, welches dazu eingerichtet und bestimmt ist, das Gestein zu zertrümmern und/oder zu zerspanen und als Bohrmehl zusammen mit einer Spülflüssigkeit abzuführen. Das Bohrwerkzeug 4 kann einen Durchmesser von etwa 5 cm bis etwa 40 cm aufweisen. Optional kann das Bohrwerkzeug ein Hohlzylinder sein bzw. einen Hohlzylinder enthalten, sodass das Material des Bohrloches 46 als Bohrkern entnehmbar ist.

Darüber hinaus enthält der Bohrhammer 1 einen Zylinder 2, in welchem ein Kolben 10 axial verschiebbar gelagert ist. Der Zylinder 2 kann in einem Gehäuse ausgeformt sein, welches aus einem Metall oder einer Legierung gefertigt sein kann. Das Gehäuse kann außen und/oder an der Innenwand 26 des Zylinders 2 mit einer verschleiß- oder reibungsvermindernden Beschichtung versehen sein. Die Beschichtung kann in einigen Ausführungsformen ausgewählt sein aus einer Hartverchromung und/oder einem Oxid- und/oder einem Nitrid und/oder einem Carbid und/oder diamantartigem Kohlenstoff (DLC). In gleichartiger Weise kann die Mantelfläche 106 des Kolbens 10 zumindest teilweise beschichtet sein.

Der Zylinder 2 ist auf seiner dem Bohrwerkzeug 4 zugewandten Seite mit einem unteren Deckel 23 verschlossen. An der dem Bohrwerkzeug 4 abgewandten Seite ist der Zylinder 2 mit einem oberen Deckel 24 verschlossen. Im oberen Deckel 24 befindet sich eine obere Fluidzuführung 22. Im unteren Deckel 23 befindet sich eine untere Fluidzuführung 21.

Im Unterschied zum Stand der Technik ist im unteren Deckel 23 keine Öffnung 235 ausgebildet. Auch fehlt dem Kolben 10 eine Pleuelstange. Zwischen dem Kolben 10 und dem Bohrwerkzeug 4 besteht keine unmittelbare, mechanische Verbindung. Bei Betrieb des Bohrhammers 1 schlägt der Kolben periodisch auf die Innenseite des geschlossenen unteren Deckels 23, welcher die Schlagenergie auf das Bohrwerkzeug überträgt.

Darüber hinaus kann der Bohrhammer einen hydraulischen Wechselschalter 3 aufweisen. Im Prinzipschaltbild der Figur 1 ist der hydraulische Schalter 3 Bestandteil des Zylindergehäuses. In anderen Ausführungsformen der Erfindung kann der hydraulische Wechselschalter 3 auch außerhalb des Zylindergehäuses angeordnet und mit Schlauchleitungen mit den oberen und unteren Fluidzuführungen 21 und 22 verbunden sein.

Dem Zylinder 2 bzw. dem hydraulischen Wechselschalter 3 wird das Antriebsfluid über eine Hochdruckpumpe 65 zugeführt.

Wie beim bekannten Bohrhammer wird das Antriebsfluid über den hydraulischen Wechselschalter 3 zunächst der unteren Fluidzuführung 21 zugeführt. Hierdurch wird das Antriebsfluid, welches sich zwischen dem Kolben 10 und dem oberen Deckel 24 befindet, verdrängt und aus dem Zylinderraum ausgestoßen, während sich der Kolben 10 nach oben bewegt. Beim Erreichen der oberen Endlage wird die weitere Zufuhr des Antriebsfluides über die untere Fluidzuführung 21 unterbrochen. Sodann wird das Antriebsfluid über den zweiten Ausgang 32 des hydraulischen Wechselschalters 3 dem Zylinder 2 über die obere Fluidzuführung 22 zugeführt. Dies führt dazu, dass der Kolben 10 nach unten bewegt wird. Hierbei wird das Antriebsfluid aus dem unteren Teil des Zylinders 2 ausgestoßen. In der unteren Endlage schlägt der Kolben 10 auf der Innenseite 231 des unteren Deckels 23 an. Durch das Abbremsen des Kolbens 10 entsteht eine Schlagkraft, welche über die Außenseite 232 des unteren Deckels 23 auf das Bohrwerkzeug 4 übertragen wird. Sodann wird das Antriebsfluid wieder über den hydraulischen Wechselschalter 3 und dessen ersten Ausgang 31 der unteren Fluidzuführung 21 zugeführt und der Vorgang wiederholt sich zyklisch. Das bei jedem Arbeitstakt aus dem Zylinder 2 ausgestoßene Antriebsfluid kann über Spülkanäle 35, welche im Gehäuse des Bohrhammers 1 ausgebildet sind, an die Stirnseite 465 bzw. an die Eingriffsfläche des Bohrwerkzeuges 4 gefördert werden, um auf diese Weise das Bohrwerkzeug 4 zu kühlen und/oder zu schmieren und/oder das entstehende Bohrmehl abzutransportieren.

Darüber hinaus kann der hydraulische Wechselschalter 3 einen optionalen dritten Ausgang 33 haben. Dieser kann einerseits dazu dienen, das aus dem Zylinder 2 abgeführte Antriebsfluid in den Spülkanal 35 zu leiten. In einigen Ausführungsformen der Erfindung kann das Antriebsfluid jedoch in einer dritten Schaltstellung des Wechselschalters 3 auch ganz oder teilweise unmittelbar dem dritten Ausgang 33 zugeführt werden, um das Antriebsfluid als Spülflüssigkeit dem Bohrwerkzeug 4 zuzuleiten, ohne dass das Schlagwerk des Bohrhammers 1 in Betrieb ist.

Zwischen der Innenwand 26 des Zylinders 2 und der Mantelfläche 106 des Kolbens 10 ist ein Ringspalt 5 ausgebildet. Die Spalthöhe H dieses Ringspaltes 5 ist definiert als Differenz des Innenradius des Zylinders 2 und des Außenradius des Kolbens 10. Für die Spalthöhe H gilt $H > 2 ⋅ \left({R}_{a , Zylinder}+{R}_{a , Kolben}\right) + 3 ⋅ {D}_{Partikel} ,$ wobei *R_{a,Zylinder}* und *R_{a,Kolben}* die Mittenrauwerte der Mantelfläche 106 des Kolbens 10 und der Innenwand 26 des Zylinders 2 bezeichnen. *D_{Partikel}* bezeichnet die maximale Partikelgröße im Antriebsfluid. Die Mittenrauwerte betragen typischerweise zwischen etwa 4 µm und etwa 25 µm, je nach Herstellungsverfahren des Kolbens einerseits und des Zylinders andererseits. Die maximale Partikelgröße ergibt sich aus den Anforderungen an die Spülflüssigkeit, beträgt jedoch oftmals weniger als etwa 100 µm oder weniger als 80 µm. Demgemäß weist der Ringspalt in einigen Ausführungsformen der Erfindung eine Spalthöhe von etwa 45 µm bis etwa 1500 µm auf. In anderen Ausführungsformen der Erfindung liegt die Spalthöhe zwischen etwa 50 µm und etwa 500 µm. In wiederum anderen Ausführungsformen der Erfindung beträgt die Spalthöhe etwa 500 µm bis etwa 1000 µm. Der Ringspalt kann sich über die gesamte Länge des Kolbens erstrecken. Hierdurch kann sowohl auf eine enge Toleranz zwischen Kolben und Zylinder als auch auf ein zusätzliches Dichtelement verzichtet werden kann, wenn der Kolben gegenüber bekannten Bohrhämmern vergrößert wird und beispielsweise eine Länge von etwa 10 cm bis etwa 60 cm aufweist. In diesen Fällen ist der Druckverlust des im Ringspalt strömenden Antriebsfluides so groß, dass der Kolben ungeachtet der fehlenden Abdichtung zwischen der Mantelfläche 106 und der Innenwand 26 durch das Antriebsfluid mit hinreichender Frequenz und hinreichender Geschwindigkeit bewegt werden kann. Völlig überraschend hat sich gezeigt, dass der Bohrhammer gegenüber bekannten Bohrhämmern bei Druckverlust und Schlagfrequenz etwa 30 % Vorteil bietet und auf diese Weise zusammen mit den verlängerten Wartungsintervallen einen wesentlich schnelleren Arbeitsfortschritt ermöglicht.

Anhand der Figur 3 wird eine erste Ausführungsform der vorliegenden Erfindung näher erläutert. Gleiche Bestandteile der Erfindung sind mit gleichen Bezugszeichen versehen, sodass sich die nachfolgende Beschreibung auf die wesentlichen Unterschiede beschränkt. Wie aus Figur 3 ersichtlich ist, ist der hydraulische Wechselschalter 3 nicht Bestandteil des Zylinders 2 bzw. dessen Gehäuses, sondern wird als separates Bauteil mittels Rohr- oder Schlauchleitungen mit dem Bohrhammer 1 verbunden. Darüber hinaus ist das Gehäuse des Bohrhammers 1 dreiteilig ausgeführt, mit einem oberen Deckel 24, einem unteren Deckel 23 und einem dazwischen befindlichen Zylindergehäuse, in welchem der Zylinder 2 als Durchgangsbohrung gefertigt ist. Nach dem Einlegen des Kolbens 10 kann das Gehäuse des Bohrhammers 1 durch Verschrauben und/oder Vernieten und/oder Verschweißen des oberen Deckels 24, des Mittelteils und des unteren Deckels 23 fertiggestellt werden. Im oberen Deckel 24 und im unteren Deckel 23 sind erste Kanäle 215 und zweite Kanäle 225 ausgebildet, über welche die untere Fluidzuführung 21 und die obere Fluidzuführung 22 realisiert sind. Für den Spülkanal 35 und die untere Fluidzuführung 21 sind darüber hinaus Kanäle in der Zylinderwandung 25 angebracht.

Anhand der Figur 4 wird eine zweite Ausführungsform der vorliegenden Erfindung näher erläutert. Gleiche Bestandteile der Erfindung sind wiederum mit gleichen Bezugszeichen versehen. In Figur 4 ist der Zylinder 2 nur schematisch dargestellt. Der Kolben 10, welcher auch Bestandteil der zweiten Ausführungsform ist, ist aus Gründen der Übersichtlichkeit nicht dargestellt. Darüber hinaus kann auch die Ausführungsform gemäß Figur 4 mit einem mehrteiligen Gehäuse versehen sein, wie vorstehend anhand der ersten Ausführungsform erläutert.

Die zweite Ausführungsform gemäß Figur 4 unterscheidet sich von den vorangegangenen Ausführungsformen im Wesentlichen dadurch, dass eine Hydraulikpumpe 6 vorhanden ist, mit welcher das Antriebsfluid in einem geschlossen Kreislauf führbar ist. Somit wird bei Aufwärtsbewegung des Kolbens das Antriebsfluid über die untere Fluidzuführung 21 zugeführt. Das gleichzeitig aus dem oberen Teil des Zylinders 2 herausgedrückte Antriebsfluid wird über die obere Fluidzuführung 22 abgeführt und einem Sumpf bzw. einem Reservoir zugeführt. Nach Erreichen des oberen Umkehrpunktes wird das Antriebsfluid durch die Hydraulikpumpe 6 aus dem Reservoir entnommen und über die obere Fluidzuführung 22 dem Zylinder 2 wieder zugeführt. Da der Kreislauf des Antriebsfluides somit in sich geschlossen ist und das Antriebsfluid nicht in die Umgebung entweicht, kann dieses von der Spülflüssigkeit verschieden sein. Beispielsweise kann als Antriebsfluid Wasser ohne darin dispergierte Partikel verwendet werden. In anderen Ausführungsformen der Erfindung kann als Antriebsfluid ein Alkohol, eine Wasser/Alkohol-Mischung oder ein Hydrauliköl verwendet werden. Hierdurch kann der abrasive Verschleiß der Kolben/Zylinderpaarung reduziert oder die Kühlung verbessert sein.

Die Hydraulikpumpe 6 kann beispielsweise durch einen Elektromotor unter Zufuhr elektrischer Energie angetrieben werden. In einigen Ausführungsformen der Erfindung kann die Hydraulikpumpe 6 einen Hydraulikantrieb 61 aufweisen. Der Hydraulikantrieb 61 kann seinerseits durch die Spülflüssigkeit des Bohrloches angetrieben werden. Die Spülflüssigkeit wird dazu durch eine Hochdruckpumpe 65 bereitgestellt. Diese tritt über einen vierten Eingang 34 in den Hydraulikantrieb ein und verlässt diesen über den dritten Ausgang 33 und dient sodann der Spülung des Bohrloches bzw. der Kühlung des Bohrwerkzeuges 4. Die vom Hydraulikantrieb 61 aus der Strömung der Spülflüssigkeit entnommene Energie kann sodann als mechanische Leistung zum Antrieb der Hydraulikpumpe 6 dienen. Die Hydraulikpumpe 6 kann beispielsweise ausgewählt sein aus einer Zahnradpumpe oder einer Kreiselpumpe oder einer Kolbenpumpe. Der hydraulische Antrieb 61 kann in einigen Ausführungsformen der Erfindung eine Turbine oder eine invers wirkende Zahnradpumpe enthalten.

Anhand der Figuren 5 und 6 wird eine dritte Ausführungsform der Erfindung näher erläutert. Die dritte Ausführungsform unterscheidet sich im Wesentlichen durch ein hydraulisches Schaltelement 7. Dem hydraulischen Schaltelement 7 wird die Spülflüssigkeit ausgehend von der Hochdruckpumpe 65 über einen Eingang 703 zugeführt. In Abhängigkeit der Stellung des Schaltelementes 7 wird die Spülflüssigkeit entweder über den ersten Ausgang 701 und/oder durch den zweiten Ausgang 702 aus dem hydraulischen Schaltelement 7 abgeführt. Der erste Ausgang 701 mündet in einem zweiten Spülkanal 36, welcher am Schlagwerk des Bohrhammers 1 vorbeiführt und die Spülflüssigkeit direkt zum Bohrwerkzeug 4 leitet. Der zweite Ausgang 702 ist mit dem Schlagwerk des Bohrhammers verbunden und treibt diesen entweder direkt über den hydraulischen Wechselschalter 3 an, wie in Verbindung mit Figur 2 und 3 beschrieben, oder indirekt über einen hydraulischen Antrieb 61, wie in Verbindung mit Figur 4 näher erläutert.

Das hydraulische Schaltelement 7 ist insbesondere dazu vorgesehen, das Schlagwerk des Bohrhammers 1 abzuschalten, während der Bohrhammer in das Bohrloch abgesenkt wird.

Gleichzeitig soll das Bohrloch dabei jedoch gespült werden. Beim Aufsetzen des Bohrwerkzeuges 4 am Grund des Bohrloches 46 schaltet sich das Schlagwerk des Bohrhammers 1 automatisch ein.

Der Aufbau des hydraulischen Schaltelementes 7 wird anhand der Figur 6 näher erläutert. Wie aus Figur 6 ersichtlich ist, enthält das Schaltelement 7 ein zylindrisches Gehäuse 70 mit einem darin gleitend gelagerten Steuerkolben 75. Das Gehäuse 70 weist einen Zulauf 703 an seiner Oberseite 71 auf. Darüber hinaus weist das Gehäuse 70 zumindest einen ersten Ablauf 701 an einer Seitenwand 72 auf. Darüber hinaus besitzt das Steuerelement 7 zumindest einen zweiten Ablauf 702, welcher innerhalb des Steuerkolbens 75 angeordnet ist.

Der Steuerkolben 75 ist mit zumindest einer Druckfeder 79 aus dem Gehäuse ausfahrbar. Sofern das Schaltelement 7 axial nicht belastet wird, wird der Steuerkolben durch die Wirkung der zumindest einen Druckfeder 79 aus dem Gehäuse 70 ausgefahren. In dieser Stellung des Steuerkolbens ist der erste Ablauf 701 freigegeben. Im zweiten Ablauf 702 kann ein Federventil oder ein Drosselventil 77 angeordnet sein, welches am zweiten Ablauf 702 einen erhöhten Strömungswiderstand erzeugt. Hierdurch wird die Spülflüssigkeit überwiegend oder vollständig durch den ersten Ablauf 701 abgeführt und über die zweite Spülleitung 36 zum Bohrwerkzeug 4 geleitet.

Wenn das Bohrwerkzeug 4 über die Stirnseite 465 beim Aufsetzen am Grund des Bohrloches 46 axial belastet wird, wird auch das hydraulische Schaltelement 7 axial belastet. Hierdurch wird der Steuerkolben 75 in das Gehäuse 70 eingeschoben, bis dieser den ersten Ablauf 701 verschließt. Sodann tritt die über den Zulauf 703 zugeführte Spülflüssigkeit ausschließlich oder überwiegend durch den zweiten Ablauf 702 aus und setzt das Schlagwerk in Gang.

Selbstverständlich ist die Erfindung nicht auf die dargestellten Ausführungsformen beschränkt. Die vorstehende Beschreibung ist daher nicht als beschränkend, sondern als erläuternd anzusehen. Die nachfolgenden Ansprüche sind so zu verstehen, dass ein genanntes Merkmal in zumindest einer Ausführungsform der Erfindung vorhanden ist. Dies schließt die Anwesenheit weiterer Merkmale nicht aus. Sofern die Ansprüche und die vorstehende Beschreibung "erste" und "zweite" Ausführungsformen definieren, so dient diese Bezeichnung der Unterscheidung zweier gleichartiger Ausführungsformen, ohne eine Rangfolge festzulegen.

Die Forschungsarbeiten, welche zu diesen Ergebnissen geführt haben, wurden von der Europäischen Union gefördert.

## Patentansprüche

1. Bohrhammer (1)
mit zumindest einem Zylinder (2),
in welchem zumindest ein Kolben (10) axial zwischen einer oberen und einer unteren Endlage verschiebbar gelagert ist, wobei
der Zylinder (2) zumindest eine untere Fluidzuführung (21) aufweist, welcher ein Antriebsfluid zyklisch zuführbar ist, und
der Zylinder (2) mit einem oberen Deckel (24) und einem unteren Deckel (23) verschlossen ist, wobei der Kolben (10) in der unteren Endlage auf einer Innenseite (231) des unteren Deckels (23) aufliegt und zwischen der gesamten Mantelfläche (106) des Kolbens (10) und der Innenwand (26) des Zylinders (2) ein Ringspalt (5) ausgebildet ist, welcher eine Spalthöhe H aufweist mit $\begin{matrix}H > \\ 2 ⋅ \left({R}_{a , Zylinder}+{R}_{a , Kolben}\right) + 3 ⋅ {D}_{Partikel} ,\end{matrix}$
wobei *R_{a,Zylinder}* und *R_{a,Kolben}* die Mittenrauwerte der Mantelfläche (106) des Kolbens (10) und der Innenwand (26) des Zylinders (2) bezeichnen und *D_{Partikel}* die maximale Partikelgröße im Antriebsfluid bezeichnet.

2. Bohrhammer nach Anspruch 1, **dadurch gekennzeichnet, dass** die untere Fluidzuführung (21) als erster Kanal (215) ausgebildet ist, welcher durch den oberen Deckel (24) und eine Zylinderwandung (25) und den unteren Deckel (23) geführt ist und/oder
dass eine obere Fluidzuführung (22) vorhanden ist, welche als zweiter Kanal (225) ausgebildet ist, welcher durch den oberen Deckel (24) geführt ist.

3. Bohrhammer nach einem der Ansprüche 1 bis 2, weiterhin enthaltend einen Spülkanal (35), durch welchen das Antriebsfluid aus dem Zylinder (2) austragbar ist.

4. Bohrhammer nach einem der Ansprüche 1 bis 3, **dadurch gekennzeichnet, dass** eine Außenseite (232) des unteren Deckels (23) mit einem Bohrwerkzeug (4) in Kontakt steht und/oder
dass keine mechanische Verbindung (101) zwischen dem Kolben (10) und dem Bohrwerkzeug (4) besteht.

5. Bohrhammer nach einem der Ansprüche 1 bis 4, **dadurch gekennzeichnet, dass** der Ringspalt (5) eine Spalthöhe von etwa 45 µm bis etwa 1500 µm oder von etwa 50 µm bis etwa 500 µm oder von etwa 500 µm bis etwa 1000 µm aufweist.

6. Bohrhammer nach einem der Ansprüche 1 bis 5, **dadurch gekennzeichnet, dass** der Kolben (10) eine Länge von etwa 10 cm bis etwa 60 cm oder von etwa 20 cm bis etwa 40 cm oder von etwa 40 cm bis etwa 60 cm aufweist.

7. Bohrhammer nach einem der Ansprüche 5 oder 6, **dadurch gekennzeichnet, dass** der Druckverlust *dP_{Spalt}* des Antriebsfluides im Ringspalt (5) bei Betrieb des Bohrhammers (1) größer ist als der Quotient der Gewichtskraft *F_{g}* des Kolbens (10) und der Querschnittsfläche A des Kolbens (10), $d . h . {dP}_{Spalt} > \frac{{F}_{g}}{A}$

8. Bohrhammer nach einem der Ansprüche 1 bis 7, weiterhin enthaltend eine Hydraulikpumpe (6), welche dazu eingerichtet ist, das Antriebsfluid in den Zylinder (2) zu fördern oder
weiterhin enthaltend eine Hydraulikpumpe (6), welche dazu eingerichtet ist, das Antriebsfluid in den Zylinder (2) zu fördern und welche durch eine Spülflüssigkeit antreibbar ist.

9. Bohrhammer nach einem der Ansprüche 1 bis 8, weiterhin enthaltend ein Schaltelement (7), welches ein zylindrisches Gehäuse (70) mit einem darin gleitend gelagerten Steuerkolben (75) aufweist, wobei das Gehäuse (70) einen Zulauf (703) auf einer Oberseite (71) des Gehäuses (70) und einen ersten Ablauf (701) an einer Seitenwand (72) des Gehäuses (70) aufweist, wobei der Steuerkolben (75) mit einer Druckfeder (79) aus dem Gehäuse (70) ausfahrbar ist, so dass der erste Ablauf (701) freigegeben wird und der Steuerkolben (75) bei axialer Belastung gegen die Federkraft der Druckfeder (79) einfahrbar ist, so dass der erste Ablauf (701) durch den Kolben verschlossen wird, wobei
das Steuerelement (7) weiterhin einen zweiten Ablauf (702) aufweist, welcher innerhalb des Steuerkolbens (75) angeordnet ist und welcher mit einem Feder- oder Drosselventil (77) versehen ist.

10. Bohrhammer nach Anspruch 9, **dadurch gekennzeichnet, dass** am ersten Ablauf (701) ein Spülkanal (35) angeschlossen ist und der zweite Ablauf (702) über einen hydraulischen Wechselschalter (3) mit der oberen und der unteren Fluidzuführung (22, 21) gekoppelt ist.

11. Verfahren zum Tiefbohren mit einem Bohrhammer (1) mit zumindest einem Zylinder (2),
in welchem zumindest ein Kolben (10) axial zwischen einer oberen und einer unteren Endlage verschiebbar gelagert ist, wobei
der Zylinder zumindest eine untere Fluidzuführung (21) aufweist, welcher ein Antriebsfluid zyklisch zugeführt wird, und der Zylinder mit einem oberen Deckel (24) und einem unteren Deckel (23) verschlossen ist, wobei der Kolben (10) in der unteren Endlage auf einer Innenseite (231) des unteren Deckels (23) aufschlägt und zwischen der gesamten Mantelfläche (106) des Kolbens (10) und der Innenwand (26) des Zylinders (2) ein Ringspalt (5) ausgebildet ist, welcher eine Spalthöhe H aufweist mit $\begin{matrix}H > \\ 2 ⋅ \left({R}_{a , Zylinder}+{R}_{a , Kolben}\right) + 3 ⋅ {D}_{Partikel} ,\end{matrix}$
wobei *R*_{*a*,*Zylinder*} und *R_{a,Kolben}* die Mittenrauwerte der Mantelfläche (106) des Kolbens (10) und der Innenwand (26) des Zylinders (2) bezeichnen und *D_{Partikel}* die maximale Partikelgröße im Antriebsfluid bezeichnet.

12. Verfahren nach Anspruch 11, **dadurch gekennzeichnet, dass** das Antriebsfluid alternierend über die untere Fluidzuführung (21) und eine obere Fluidzuführung (22) zugeführt wird.

13. Verfahren nach einem der Ansprüche 11 oder 12, **dadurch gekennzeichnet, dass** das Antriebsfluid dem Zylinder mit einem Druck *dP_{Spalt}* zugeführt wird, welcher größer ist als der Quotient der Gewichtskraft des Kolbens *F_{g}* und der Querschnittsfläche A des Kolbens, $d . h . {dP}_{Spalt} > \frac{{F}_{g}}{A}$

14. Verfahren nach einem der Ansprüche 11 bis 13, **dadurch gekennzeichnet, dass** das Antriebsfluid eine Spülflüssigkeit ist, welche über einen Spülkanal (35)aus dem Zylinder (2) ausgetragen wird und/oder
dass das Antriebsfluid durch eine Hydraulikpumpe (6) gefördert wird, welche durch die Spülflüssigkeit angetrieben wird.

15. Verfahren nach einem der Ansprüche 11 bis 14, **dadurch gekennzeichnet, dass** der Bohrhammer (1) weiterhin ein Schaltelement (7) enthält, über welches die Spülflüssigkeit zugeführt wird, wobei der Bohrhammer (1) unter Zufuhr von Spülflüssigkeit funktionslos in ein Bohrloch (46) abgesenkt wird und bei erreichen eines Bohrlochgrundes (465) eingeschaltet wird.

## Claims

1. Hammer drill (1)
comprising at least one cylinder (2),
in which at least one piston (10) is mounted such that it can be moved axially between an upper and a lower end position, wherein the cylinder (2) has at least one lower fluid supply (21), which can be cyclically supplied with a drive fluid, and
the cylinder (2) is closed with an upper cover (24) and a lower cover (23), wherein the piston (10) in the lower end position is in contact with an inner side (231) of the lower cover (23) and a ring gap (5) is formed between the entire casing surface (106) of the piston (10) and the inner wall (26) of the cylinder (2), which ring gap has a gap height H wherein $H > 2 ⋅ \left({R}_{a , cylinder}+{R}_{a , piston}\right) + 3 ⋅ {D}_{particle} ,$
where *R_{a,cylinder}* and *R_{a,piston}* denote the center roughness values of the casing surface (106) of the piston (10) and the inner wall (26) of the cylinder (2) and *D_{particle}* denotes the maximum particle size in the drive fluid.

2. Hammer drill according to claim 1, **characterized in that** the lower fluid supply (21) is designed as a first channel (215) which is passed through the upper cover (24) and a cylinder wall (25) and the lower cover (23) and/or
**in that** an upper fluid supply (22) is present, which is designed as a second channel (225) that is passed through the upper cover (24).

3. Hammer drill according to any one of claims 1 to 2, further comprising a flushing channel (35) through which the drive fluid can be removed from the cylinder (2).

4. Hammer drill according to any one of claims 1 to 3, **characterized in that** an outer side (232) of the lower cover (23) is in contact with a drilling tool (4) and/or
**in that** there is no mechanical connection (101) between the piston (10) and the drilling tool (4).

5. Hammer drill according to any one of claims 1 to 4, **characterized in that** the ring gap (5) has a gap height of about 45 µm to about 1500 µm or from about 50 µm to about 500 µm or from about 500 µm to about 1000 µm.

6. Hammer drill according to any one of claims 1 to 5, **characterized in that** the piston (10) has a length from about 10 cm to about 60 cm or from about 20 cm to about 40 cm or from about 40 cm to about 60 cm.

7. Hammer drill according to any one of claims 5 or 6, **characterized in that**, during the operation of the hammer drill (1), the pressure loss *dP_{gap}* of the drive fluid in the ring gap (5) is greater than the quotient of the weight force *F_{g}* of the piston (10) and the cross-sectional area A of the piston (10), i.e. ${dP}_{gap} > \frac{{F}_{g}}{A}$

8. Hammer drill according to any one of claims 1 to 7, further comprising a hydraulic pump (6) which is designed to convey the drive fluid into the cylinder (2) or
further comprising a hydraulic pump (6), which is designed to deliver the drive fluid into the cylinder (2) and which is drivable by a flushing fluid.

9. Hammer drill according to any one of claims 1 to 8, further comprising a switching element (7), which has a cylindrical housing (70) with a control piston (75) slidably mounted therein, wherein the housing (70) has an inlet (703) on an upper side (71) of the housing (70) and a first outlet (701) on a side wall (72) of the housing (70), wherein the control piston (75) can be extended from the housing (70) by means of a compression spring (79) so that the first outlet (701) is unblocked and the control piston (75) can be retracted in the case of an axial load against the spring force of the compression spring (79) so that the first outlet (701) is closed by the piston, wherein
the control element (7) furthermore has a second outlet (702), which is arranged inside the control piston (75) and which is provided with a spring valve or throttle valve (77).

10. Hammer drill according to claim 9, **characterized in that** a flushing channel (35) is connected to the first outlet (701) and the second outlet (702) is coupled to the upper and the lower fluid supply (22, 21) via a hydraulic changeover switch (3).

11. Method for deep drilling using a hammer drill (1) with at least one cylinder (2),
in which at least one piston (10) is mounted such that it can be moved axially between an upper and a lower end position, wherein the cylinder has at least one lower fluid supply (21) which is cyclically supplied with a drive fluid, and the cylinder is closed with an upper cover (24) and a lower cover (23), wherein the piston in the lower end position is in contact with an inner side (231) of the lower cover (23) and a ring gap (5) is formed between the entire casing surface (106) of the piston (10) and the inner wall (26) of the cylinder (2), which ring gap has a gap height H wherein $H > 2 ⋅ \left({R}_{a , cylinder}+{R}_{a , piston}\right) + 3 ⋅ {D}_{particle} ,$
where *R_{a,cylinder}* and *R_{a,piston}* denote the center roughness values of the casing surface (106) of the piston (10) and the inner wall (26) of the cylinder (2) and *D_{particle}* denotes the maximum particle size in the drive fluid.

12. Method according to claim 11, **characterized in that** the drive fluid is supplied alternately via the lower fluid supply (21) and an upper fluid supply (22).

13. Method according to any one of claims 11 or 12, **characterized in that** the drive fluid is supplied to the cylinder at a pressure *dP_{gap}* which is greater than the quotient of the weight force of the piston *Fg* and the cross-sectional area A of the piston, $i . e . {dP}_{gap} > \frac{{F}_{g}}{A}$

14. Method according to any one of claims 11 to 13, **characterized in that** the drive fluid is a flushing fluid which is removed from the cylinder (2) via a flushing channel (35) and/or in that the drive fluid is conveyed by a hydraulic pump (6) which is driven by the flushing fluid.

15. Method according to any one of claims 11 to 14, **characterized in that** the hammer drill (1) furthermore contains a switching element (7) via which the flushing fluid is supplied, the hammer drill (1) being lowered into a drill hole (46) functionless while flushing fluid is supplied and being switched on when a bottom of the drill hole (465) is reached.

## Revendications

1. Marteau perforateur (1) comprenant au moins un cylindre (2) dans lequel au moins un piston (10) est monté de manière à pouvoir se déplacer axialement entre une position de fin de course supérieure et une position de fin de course inférieure,
dans lequel
le cylindre (2) présente au moins une alimentation en fluide inférieure (21) à laquelle un fluide d'entraînement peut être amené de manière cyclique, et
le cylindre (2) est fermé par un couvercle supérieur (24) et par un couvercle inférieur (23), le piston (10) reposant, dans la position de fin de course inférieure, sur une face intérieure (231) du couvercle inférieur (23), et un interstice annulaire (5) étant formé entre la totalité de la surface d'enveloppe (106) du piston (10) et la paroi intérieure (26) du cylindre (2), lequel présente une hauteur d'interstice H avec H > 2 *•* (*R_{a,cylindre} + R_{a,piston}*) *+* 3 *• D_{particule}*, où *R_{a,cylindre}* et *R_{a,piston}* désignent les valeurs de rugosité moyennes de la surface d'enveloppe (106) du piston (10) et de la paroi intérieure (26) du cylindre (2), et *D_{particule}* désigne la taille maximale des particules dans le fluide d'entraînement.

2. Marteau perforateur selon la revendication 1,
**caractérisé en ce que** l'alimentation en fluide inférieure (21) est conçue comme un premier canal (215) qui traverse le couvercle supérieur (24) et une paroi de cylindre (25) et le couvercle inférieur (23), et/ou
**en ce qu'**il est prévu une alimentation en fluide supérieure (22) qui est conçue comme un deuxième canal (225) qui traverse le couvercle supérieur (24).

3. Marteau perforateur selon l'une des revendications 1 à 2,
comprenant en outre un canal de rinçage (35) permettant d'évacuer le fluide d'entraînement hors du cylindre (2).

4. Marteau perforateur selon l'une des revendications 1 à 3,
**caractérisé en ce qu'**une face extérieure (232) du couvercle inférieur (23) est en contact avec un outil de forage (4), et/ou
**en ce qu'**il n'y a pas de liaison mécanique (101) entre le piston (10) et l'outil de forage (4).

5. Marteau perforateur selon l'une des revendications 1 à 4,
**caractérisé en ce que** l'interstice annulaire (5) présente une hauteur d'interstice d'environ 45 µm à environ 1 500 µm ou d'environ 50 µm à environ 500 µm ou d'environ 500 µm à environ 1 000 µm.

6. Marteau perforateur selon l'une des revendications 1 à 5,
**caractérisé en ce que** le piston (10) présente une longueur d'environ 10 cm à environ 60 cm ou d'environ 20 cm à environ 40 cm ou d'environ 40 cm à environ 60 cm.

7. Marteau perforateur selon l'une des revendications 5 ou 6,
**caractérisé en ce que** la perte de charge *dP_{interstice}* du fluide d'entraînement dans l'interstice annulaire (5) lors du fonctionnement du marteau perforateur (1) est supérieure au quotient du poids *F_{g}* du piston (10) et de la section transversale A du piston (10), c'est-à-dire que ${dP}_{interstice} > \frac{{F}_{g}}{A}$

8. Marteau perforateur selon l'une des revendications 1 à 7,
comprenant en outre une pompe hydraulique (6) qui est conçue pour acheminer le fluide d'entraînement jusque dans le cylindre (2), ou
comprenant en outre une pompe hydraulique (6) qui est conçue pour acheminer le fluide d'entraînement jusque dans le cylindre (2) et qui peut être entraînée par un liquide de rinçage.

9. Marteau perforateur selon l'une des revendications 1 à 8,
comprenant en outre un élément de commutation (7) qui présente un boîtier cylindrique (70) avec un piston de commande (75) monté de manière coulissante à l'intérieur, le boîtier (70) présentant une entrée (703) sur une face supérieure (71) du boîtier (70) et une première sortie (701) sur une paroi latérale (72) du boîtier (70), le piston de commande (75) pouvant être déployé du boîtier (70) à l'aide d'un ressort de pression (79) de manière à libérer la première sortie (701), et le piston de commande (75) pouvant être rétracté sous l'effet d'une charge axiale à l'encontre de la force élastique du ressort de pression (79) de manière à fermer la première sortie (701) au moyen du piston,
l'élément de commande (7) comportant en outre une deuxième sortie (702) qui est disposée à l'intérieur du piston de commande (75) et qui est pourvue d'une soupape à ressort ou à étranglement (77).

10. Marteau perforateur selon la revendication 9,
**caractérisé en ce qu'**un canal de rinçage (35) est raccordé à la première sortie (701), et la deuxième sortie (702) est couplée à l'alimentation en fluide supérieure et inférieure (22, 21) via un commutateur hydraulique (3).

11. Procédé de forage profond à l'aide d'un marteau perforateur (1) comportant au moins un cylindre (2) dans lequel au moins un piston (10) est monté de manière à pouvoir se déplacer axialement entre une position de fin de course supérieure et une position de fin de course inférieure,
dans lequel
le cylindre présente au moins une alimentation en fluide inférieure (21) à laquelle un fluide d'entraînement est amené de manière cyclique, et
le cylindre est fermé par un couvercle supérieur (24) et par un couvercle inférieur (23), le piston (10) venant buter, dans la position de fin de course inférieure, sur une face intérieure (231) du couvercle inférieur (23), et un interstice annulaire (5) étant formé entre la totalité de la surface d'enveloppe (106) du piston (10) et la paroi intérieure (26) du cylindre (2), lequel présente une hauteur d'interstice H avec H > 2 *•* (*R_{a,cylindre} + R_{a,piston}*) *+* 3 *• D_{particule}*, où *R_{a,cylindre}* et *R_{a,piston}* désignent les valeurs de rugosité moyennes de la surface d'enveloppe (106) du piston (10) et de la paroi intérieure (26) du cylindre (2), et *D_{particule}* désigne la taille maximale des particules dans le fluide d'entraînement.

12. Procédé selon la revendication 11,
**caractérisé en ce que** le fluide d'entraînement est alimenté en alternance par l'alimentation en fluide inférieure (21) et par une alimentation en fluide supérieure (22).

13. Procédé selon l'une des revendications 11 ou 12,
**caractérisé en ce que** le fluide d'entraînement est amené au cylindre avec une pression *dP_{interstice}* qui est supérieure au quotient du poids du piston *F_{g}* et de la section transversale A du piston, c'est-à-dire que ${dP}_{interstice} > \frac{{F}_{g}}{A}$

14. Procédé selon l'une des revendications 11 à 13,
**caractérisé en ce que** le fluide d'entraînement est un liquide de rinçage qui est évacué du cylindre (2) via un canal de rinçage (35), et/ou en ce que le fluide d'entraînement est acheminé par une pompe hydraulique (6) qui est entraînée par le liquide de rinçage.

15. Procédé selon l'une des revendications 11 à 14,
**caractérisé en ce que** le marteau perforateur (1) comprend en outre un élément de commutation (7) par lequel le liquide de rinçage est amené, le marteau perforateur (1) étant abaissé sans fonctionner dans un trou de forage (46) sous l'effet de l'amenée de liquide de rinçage, et étant mis en marche lorsqu'il atteint le fond du trou de forage (465).
